# FASCICULE DE BREVET EUROPEEN

(11) **EP 0 026 688 B1**
(45) Date de publication et mention de la délivrance du brevet: **30.05.1984**
(21) Numéro de dépôt: 80401273.0
(22) Date de dépôt: 05.09.1980
(51) Int. Cl.: B41J 3/04

(54) **Dispositif vibratoire à élément piézo-électrique pour canon à liquide destiné à une tête d'éjection d'un liquide fragmenté**
Schwingungsvorrichtung mit piezoelektrischem Element für eine Flüssigkeitskanone, die für den Spritzkopf einer zerlegten Flüssigkeit bestimmt ist
Vibratory device with piezoelectric element for a liquid gun used in a fragmented-liquid ejection head

(30) Priorité: 26.09.1979 FR 7923934
(43) Date de publication de la demande: 08.04.1981
(73) Titulaire: IMAJE S.A., 26500 Bourg les Valence (FR)
(72) Inventeur: Le Pesant, Jean Pierre, F-75360 Paris Cedex 08 (FR)
(74) Mandataire: Dubreuil, Annie (FR)

## Description

L'invention concerne un dispositif vibratoire à élément piezoélectrique pour canon à liquide destiné à une tête d'éjection d'un liquide fragmenté telle que notamment une tête d'impression à jet d'encre. Elle concerne plus précisément des moyens d'excitation en mode forcé d'une buse d'éjection pour la création de gouttes ainsi que l'agencement de ces moyens conduisant à l'obtention de canon à liquide tel que notamment une tête d'impression à jet d'encre.

Une imprimante à jet d'encre doit avant tout produire un jet de gouttes ayant des caractéristiques bien définies: les gouttes doivent être régulièrement espacées, de même grosseur et propulsées dans la même direction, à la même vitesse. Pour cela on crée des gouttes de taille calibrée par la brisure d'un jet fluide émis par la buse. Cette brisure est généralement obtenue grâce à l'action de céramiques piezo-électriques. Diverses solutions d'excitation de ces céramiques existent, soit en mode longitudinal dit «mode d'épaisseur» par des disques piezo-électriques, soit en mode transversal dit «mode de striction» par des tubes piezo-électriques soit enfin en mode de flexion permettant la compression d'une cavité. De tels dispositifs sont notamment décrits dans les brevets français FR 2 101 843 et FR 2 136 531 dans lesquels les dispositifs vibratoires sont essentiellement constitués d'un tube d'alimentation en fluide portant au moins une partie filetée de sorte que les céramiques piezo-électriques peuvent être pressées contre un épaulement par un bloc de serrage vissé sur cette partie filetée. Parmi les principaux inconvénients que présentent ces systèmes on peut citer notamment Le problème de l'encombrement, dû aux difficultés de fixation entre eux des céramiques et du tube _ d'alimentation, celui du réglage de différents paramètres tels que l'orientation du jet de liquide qui donne naissance au train de gouttes, enfin le problème de la fixation de la buse elle-même qui présente toujours de grandes difficultés.

La présente invention a pour but de pallier ces inconvénients et concerne une nouvelle architecture des principaux moyens constituant un dispositif vibratoire notamment pour imprimante à jet d'encre: dispositif de dimensions réduites permettant la réalisation de têtes d'impression à plusieurs buses adjacentes disposées en rangées selon une périodicité qui peut être de quelques millimètres seulement. Ce résultat est obtenu grâce à la combinaison de transducteurs et de résonateurs dont la caractéristique essentielle est d'être percés en leur centre pour laisser passer le tube d'alimentation en liquide qui traverse ainsi de part en part le dispositif vibratoire et peut être rendu solidaire de la buse dans la partie avant du résonateur.

Une des principales applications de l'invention est l'imprimante à jet d'encre mais elle peut s'appliquer à tout autre système nécessitant la formation de trains de gouttes calibrées.

L'invention concerne plus particulièrement un dispositif vibratoire à élément piezo-électrique capable de générer une propagation d'ondes acoustiques dans un liquide pour assurer la fragmentation du liquide en gouttelettes, caractérisé en ce qu'il comprend une première combinaison d'un transducteur piezo-électrique couplé à un résonateur avant et une seconde combinaison du transducteur piezo-électrique avec un résonateur arrière, cette double combinaison comportant un orifice central à travers lequel passe le tube d'alimentation en liquide qui traverse ainsi de part en part le dispositif vibratoire, sans que le liquide soit en contact direct avec le transducteur piezo- électrique, les moyens de fixation du tube étant tels qu'ils permettent au transducteur piezo- électrique d'osciller librement longitudinalement selon un axe parallèle à celui du tube d'alimentation.

L'invention sera mieux comprise à l'aide des explications qui vont suivre et des figures jointes parmi lesquelles
- les figs 1 à 3 représentent schématiquement deux variantes de réalisations d'un dispositif vibratoire conforme à l'invention;
- les figs 4 à 6 illustrent schématiquement un agencement des dispositifs selon l'invention constituant une tête d'éjection dont la buse est orientable dans différents plans.

Pour plus de clarté, les mêmes éléments portent les mêmes références dans toutes les figures.

Comme le montre la fig. 1, un dispositif vibratoire conforme à l'invention et le canon qui en est équipé comprend un transducteur piezo-électrique 7 coopérant avec un premier et un second résonateur mécanique avant et arrière respectivement référencés 3 et 5 formant ainsi une première et une seconde combinaisons transducteur-résonateur. Les deux résonateurs 3 et 5 sont reliés entre eux par des vis de serrage 6 qui assurent en même temps l'assemblage du transducteur piezo-électrique 7. Celui-ci est constitué d'une ou plusieurs céramiques piezo-électriques par exemple de forme prismatique à base quelconque (circulaire, carrée ou rectangulaire) mais qui dans tous les cas et conformément à l'invention sont percées de part en part selon une direction perpendiculaire à leurs faces planes qui constituent leurs faces de serrage sur les résonateurs mécaniques 3 et 5 pour permettre le passage du tube d'alimentation en liquide 1 qui dans ces conditions traverse le dispositif vibratoire sans qu'il y ait de contact entre lui et le liquide. Le tube d'alimentation se termine à l'une de ses extrémités par un ajutage ou buse d'éjection 4 qui peut être, par exemple réalisée en saphir d'horlogerie percé selon son axe de révolution.

Les céramiques sont accolées par leur face de même polarité à un contact électrique 8. Un potentiel variable et en particulier périodique est appliqué aux bornes du transducteur 7 par l'intermédiaire des connexions 8 et 9. La connexion 9 dans l'exemple décrit au moyen de la fig. 1 est reliée au tube d'alimentation en liquide 1 qui est métallique donc conducteur. Dans le cas ou ce tube ne serait pas conducteur, cette connexion serait prise sur le résonateur métallique 5. Le transducteur fonctionne en mode vibratoire longitudinal (variation périodique d'épaisseur), ce qui entraîne la propagation d'ondes acoustiques dans l'ensemble du dispositif vibratoire constitué par le transducteur et les résonateurs mécaniques dont le résultat est d'assurer une fragmentation du jet en gouttelettes d'égales dimensions.

La fréquence de résonance dépend de la nature et de la forme des résonateurs. Le dispositif vibratoire a une efficacité maximum lorsque l'on donne à chacune de ses deux moitiés une longueur correspondant à un déphasage Δϕ₁ et Δϕ₂ égal à π/2 entre la partie médiane (correspondant sensiblement au contact électrique 8) et chacune des deux extrémités, pour l'onde d'excitation acoustique qui s'y propage par suite de la vibration du transducteur piezo-électrique. Dans l'exemple illustré sur la fig. 1 les longueurs AB, CD et EF étant respectivement égales à 12, 15 et 3 mm et le résonateur étant réalisé en laiton d'horlogerie, la fréquence de résonance est de l'ordre de 70 Khz. Il faut noter que le résonateur 3 disposé à l'avant (du côté de la buse 4) est de taille inférieure à celui du résonateur 5 disposé à l'arrière. Cette configuration présente l'avantage de permettre de ce côté une émission dans l'air qui soit inférieure à l'émission acoustique obtenue du côté de la buse 4.

Une seconde variante de réalisation d'un dispositif vibratoire conforme à l'invention est représentée sur la fig. 2. On retrouve les deux résonateurs 3 et 5 avant et arrière présentant une configuration différente de celle de la figure précédente qui peut s'avérer préférable pour l'agencement ultérieur de ce dispositif dans une tête d'impression donnée. Ces deux résonateurs sont reliés l'un à l'autre et enserrent un transducteur piezo-électrique 7 au moyen de deux vis de serrage 6. Comme dans l'exemple précédent un potentiel variable est appliqué aux bornes du transducteur 7 par l'intermédiaire des connexions électriques 8 et 9. L'ajutage ou buse 4 est solidaire du tube d'alimentation en liquide 1 à l'avant de celui-ci et au niveau du résonateur avant 3. Cet exemple de réalisation fonctionne par exemple, à une fréquence de résonance de 120 Khz.

Comme dans le cas de la variante précédente, ce dispositif vibratoire a une efficacité maximum lorsqu'on donne à chacune de ses deux moitiés une longueur correspondant à un déphasage 4cp, et Δϕ₂ égal à π/₂. Les diverses parties du dispositif étant composées de matériaux différents, la longueur d'onde de l'onde acoustique d'excitation qui s'y propage varie selon la nature du matériau. On en tient compte dans le calcul des déphasages Δϕ₁ et Δϕ₂ qu'on obtient à chaque extrémité.

En résumé donc, selon une première caractéristique, un dispositif conforme à l'invention comprend notamment la combinaison des moyens suivants:
- un tube d'alimentation de fluide, en matériau résistant à la corrosion due à la circulation du fluide;
- une buse d'éjection formant l'orifice de ce tube;
- au moins une céramique ou cristal piezo- électrique de forme annulaire comportant un orifice central permettant le passage du tube d'alimentation en fluide, étant entendu que l'utilisation de deux éléments piezo-électriques permet de rendre le fonctionnement plus symétrique, facilite les connexions et permet d'obtenir un noeud de vibration dans la partie centrale;
- des masses métalliques situées de part et d'autre du ou des éléments piezo-électriques et constituant des résonateurs acoustiques permettant d'augmenter l'efficacité du système, les masses situées de part et d'autre pouvant être constituées de métaux de nature différente afin de différencier les impédances acoustiques et de diminuer la puissance émise par l'extrémité dite non active du dispositif opposé à l'extrémité dite active qui est située du côté de la buse d'éjection.

Une autre caractéristique de l'agencement conforme à l'invention des moyens constituant ce dispositif vibratoire appliqué à un canon à liquide réside dans le fait que l'on peut assurer la fixation de ce canon au reste de la machine sans faire appel à un serrage au niveau du transducteur. En effet, on peut utiliser un dispositif de fixation du type dit à noix de serrage 20. C'est alors le tube même d'alimentation en liquide 1 qui sert de cheville de coincement entre la partie extérieure 200 et l'autre intérieure coulissante 22 de ce dispositif de fixation 20.

Un tel dispositif de montage par noix de serrage peut également être choisi pour la fixation du tube d'alimentation et de la buse d'éjection au dispositif vibratoire du côté de l'extrémité active. Un exemple de configuration d'un dispositif vibratoire conforme à l'invention de ce type est représenté sur la fig. 3. On y retrouve le tube d'alimentation en liquide 1, la buse d'éjection 4, les céramiques piezo-électriques 7 liées aux résonateurs 3 et 5 au moyen des vis de serrage 6. Le tube d'alimentation et la buse sont rendus solidaires du dispositif vibratoire au moyen d'une noix de serrage 20.

En résumé donc, selon une seconde caractéristique, le tube d'alimentation est relié selon l'invention au moyen de noix de serrage, d'une part au dispositif vibratoire à l'extrémité active (avant) et d'autre part à l'affût à l'extrémité non active (arrière), ce qui permet aux éléments piezo-électriques d'osciller librement longitudinalement selon un axe parallèle à celui du tube d'alimentation.

La fig. 4 complétée par les figs 5 et 6 illustre un exemple d'agencement d'un montage selon l'invention d'un dispositif vibratoire décrit ci-dessus, conduisant à l'obtention d'une tête, par exemple d'une tête d'impression pour imprimante à jet d'encre.

La fig. 4 est une vue en perspective du montage, sur un support multiple, d'un affût portant un canon constitué essentiellement d'une buse reliée au tube d'alimentation en liquide et d'un dispositif d'excitation.

La fig. 5 représente selon deux coupes (a) et (b), un affût tel que représenté sur la fig. 4; (la fig. 5b est une coupe selon AA' de la fig. 5a). La fig. 6 représente selon deux coupes (a) et (b) un dispositif de réglage de l'orientation de cet affût par pivotement autour d'un axe. Ces figures ainsi que la fig.6 vue selon deux coupes (a) et (b) sont maintenant décrites simultanément. Le dispositif vibratoire comportant les céramiques piezo-électriques 7 serrées entre les résonateurs 3 et 5 sont montés sur un affût 200. Le tube d'alimentation 1 est relié au dispositif vibratoire par une noix de serrage 20. Ce tube porte la buse d'éjection à son extrémité. Il peut tourner autour de lui-même (comme le montre la flèche A) ce qui permet de pallier les défauts de centrage éventuels existant au niveau de la buse et d'amener le jet dans le plan des vis de réglage 70 (c'est-à-dire dans le plan de la fig. 6a). Une vis de blocage 30 maintient le tube dans la position optimale. Au moins un affût 200 tel que décrit ci-dessus est enserré dans un support 60 qui peut être simple ou multiple capable dans ce dernier cas, de recevoir une pluralité d'affûts. L'affût ou la pluralité d'affûts (dont un seul est représenté sur la fig. 4) est maintenu en place au moyen d'un axe 80 autour duquel chaque affût peut pivoter comme le montre la flèche B. Des vis de réglage 70 permettent l'orientation du jet dans le plan de la fig. 6a. Compte tenu des dimensions réduites des résonateurs mécaniques et de la nécessité de faire tourner le tube d'alimentation pour obtenir le réglage défini ci-dessus, deux conditions sont notamment réalisées. D'une part, les résonateurs n'ont pas une symétrie de révolution, mais plutôt une forme applatie (plus visible sur la fig. 4) ce qui permet un montage multiple avec une périodicité (a ÷÷ b) qui peut être par exemple de 4 mm tout en permettant par ailleurs, le montage et le serrage à l'aide de vis. D'autre part, les résonateurs sont mis en place à l'aide de noix de serrage quand le tube d'alimentation se trouve dans la position convenable. Un avantage notoire des noix de serrage réside dans le fait qu'elles permettent de retirer et de remplacer très aisément le tube d'alimentation et la buse en cas de mauvais fonctionnement ou de bouchage irrémédiable.

Dans le cas d'une tête comportant plusieurs canons à encre, un avantage de l'invention est de rendre indépendants les dispositifs vibratoires associés à chaque buse en particulier en ce qui concerne la vibration acoustique, ce qui rend minimum l'interaction entre les canons. Un autre avantage de l'invention est de conduire à des dimensions du canon d'autant plus réduites que la fréquence d'excitation est plus élevée. Ceci est particulièrement avantageux dans le cas de l'impression par jet d'encre où une augmentation de la vitesse d'impression requiert généralement, d'une part une fréquence d'excitation élevée afin d'obtenir un grand nombre de gouttelettes par seconde et d'autre part une périodicité de buses de seulement quelques millimètres afin de minimiser le temps de vol des gouttes pour tenir compte de la vitesse de défilement du papier.

Comme cela a déjà été dit précédemment, l'invention s'applique plus particulièrement aux techniques d'impression à jet d'encre notamment à vitesse élevée mais elle s'applique également aux techniques faisant appel à la création de gouttelettes de liquide de taille calibrée en grand nombre telles que par exemple brouillard, aérosol, pulvérisations pour élimination des fumées et poussières.

## Revendications

1. Dispositif vibratoire à élément piezo- électrique capable de générer une propagation d'ondes acoustiques dans un liquide pour assurer la fragmentation du liquide en gouttelettes, comportant un tube d'alimentation en liquide et un transducteur piezo-électrique, caractérisé en ce qu'il comprend une première combinaison d'un transducteur piezo-électrique (7) couplé à un résonateur avant (3) et une seconde combinaison de ce transducteur piezo-électrique (7) couplé à un résonateur arrière (5), cette double combinaison comportant un orifice central à travers lequel passe le tube d'alimentation en liquide (1) qui traverse ainsi de part en part le dispositif vibratoire, les moyens de fixation du tube d'alimentation étant tels qu'ils permettent au transducteur piezo-électrique (7) d'osciller librement longitudinalement selon un axe parallèle à celui du tube d'alimentation.

2. Dispositif vibratoire selon la revendication 1, caractérisé en ce que la première et la seconde combinaison du transducteur (7) avec le résonateur avant (3) et avec le résonateur arrière (5) sont dissymétriques et le dimensionnement et la nature des matériaux les constituant étant choisis pour les résonateurs de telle sorte qu'il existe respectivement entre la face avant du résonateur avant (3), la face arrière du résonateur arrière (5) et la partie médiane du transducteur un déphasage Δϕ₁ et Δϕ₂ = π/2.

3. Canon à liquide, caractérisé en ce qu'il est équipé d'un dispositif vibratoire selon l'une des revendications 1 et 2.

4. Tête d'éjection d'un liquide fragmenté, caractérisée en ce qu'elle comprend un canon à liquide selon la revendication 3, dans laquelle le tube d'alimentation en liquide (1) est serré sur le résonateur avant (3) au moyen d'une noix de serrage (20).

5. Tête d'éjection d'un liquide fragmenté, caractérisée en ce qu'elle comprend un canon à liquide selon la revendication 3, caractérisé en ce que ce canon est monté sur un affût, de telle sorte que le tube d'alimentation se trouve fixé sur cet affût au moyen d'une noix de serrage de manière à pouvoir être tourné autour de lui-même.

6. Tête d'éjection d'un liquide fragmenté selon la revendication 5, caractérisée en ce qu'au moins un affût (200) est positionné dans un support (60), cet affût (200) pouvant être pivoté, autour d'un axe (88) et serré dans une position déterminée au moyen de vis de serrage (70).

7. Tête d'éjection d'un liquide fragmenté selon la revendication 6, caractérisée en ce que ce support (60) est un support multiple capable de recevoir une pluralité d'affûts pivotables chacun autour d'un axe commun.

8. Tête d'éjection d'un liquide fragmenté selon l'une des revendications 4 à 7, caractérisée en ce que le liquide est de l'encre se fragmentant sous la forme d'un jet d'encre pour imprimante.

## Claims

1. A vibratory device having a piezo-electric element capable of producing a propagation of acoustic waves within a liquid in order to ensure the fragmentation of the liquid into droplets, comprising a liquid supply pipe and a piezo-electric transducer, characterised in that it comprises a first combination of a piezo-electric transducer (7) coupled with a front resonator (3) and a second combination of this piezo-electric transducer (7) coupled with a rear resonator (5), this double combination comprising a central orifice traversed by the liquid supply pipe (1) which thus passes through the vibratory device, the means for securing the supply pipe being such that they permit the piezo-electric transducer (7) to oscillate freely in the longitudinal direction along an axis parallel to that of the supply pipe.

2. A vibratory device according to claim 1, characterised in that the first and second combination of the transducer (7) with the front resonator (3) and with the rear resonator (5) are asymmetrical and the dimensioning and the nature of the constituent materials of the resonators being selected in such manner that a phase displacement Acp, and Ocp₂ = π/2 exists, respectively, between the front face of the front resonator (3), the rear face of the rear resonator (5) and the middle part of the transducer.

3. A liquid gun, characterised in that it is equipped with a vibratory device according to claim 1 or 2.

4. An ejector head for fragmented liquid, characterised in that it comprises a liquid gun according to claim 3, in which the liquid supply pipe (1) is gripped on the front resonator (3) by means of a clamping nut (20).

5. An ejector head for a fragmented liquid, characterised in that it comprises a liquid gun according to claim 3, characterised in that this gun is installed on a mounting, in such a manner that the supply pipe is secured on this mounting by means of a clamping nut in such a manner that it may be turned around itself.

6. An ejector head for a fragmented liquid according to claim 5, characterised in that at least one mounting (200) is positioned in a carrier (60), this mounting (200) being able to be pivoted around a spindle (80) and gripped in a particular position by means of a clamping screw (70).

7. An ejector head for a fragmented liquid according to claim 6, characterised in that this carrier (60) is a multiple carrier able to receive a plurality of mountings each being pivotable around a common axis.

8. An ejector head for a fragmented liquid according to any one of claims 4 to 7, characterised in that the liquid is ink being fragmented in the form of a jet of ink for printers.

## Patentansprüche

1. Vibrationsvorrichtung mit piezoelektrischem Element und mit der Fähigkeit, eine Schallwellenausbreitung in einer Flüssigkeit zu erzeugen, um das Aufbrechen der Flüssigkeit in Tröpfchen zu gewährleisten, mit einem Fiüssigkeitsspeiserohr und einem piezoelektrischen Wandler, dadurch gekennzeichnet, dass sie eine erste Kombination eines piezoelektrischen Wandlers (7), der an einen vorderseitigen Resonator (3) angekoppelt ist, und eine zweite Kombination dieses piezoelektrischen Wandlers (7), der an einen rückseitigen Resonator (5) angekoppelt ist, urnfasst, wobei diese doppelte Kombination eine zentrale Öffnung umfasst, durch welche hindurch das Flüssigkeitsspeiserohr (1) hindurchgeführt ist, welches auf diese Weise die Vibrationsvorrichtung von einer Seite zur anderen durchquert, und wobei die Befestigungsmittel zur Befestigung des Speiserohrs derart ausgebildet sind, dass sie es dem piezoelektrischen Wandler (7) ermöglichen, in Längsrichtung frei gemäss einer Achse zu schwingen, die parallel zu der des Speiserohres ist.

2. Vibrationsvorrichtung nach Anspruch 1, dadurch gekennzeichnet, dass die erste und die zweite Kombination des Wandlers (7) mit dem vorderseitigen Resonator (3) und mit dem rückseitigen Resonator (5) asymmetrisch sind und die Dimensionierung sowie die Art der Materialien, aus denen sie gebildet sind, für die Resonatoren derart gewählt sind, dass zwischen der Vorderseite des vorderseitigen Resonators (3), der Rückseite des rückseitigen Resonators (5) und dem mittleren Teil des Wandlers die Phasenverschiebung ΔΦ₁ bzw. ΔΦ₂ = π/2 besteht.

3. Flüssigkeitsausstossrohr, dadurch gekennzeichnet, dass es mit einer Vibrationsvorrichtung nach einem der Ansprüche 1 und 2 ausgerüstet ist.

4. Sprühkopf für eine fragmentierte Flüssigkeit, dadurch gekennzeichnet, dass er ein Flüssigkeitsausstossrohr nach Anspruch 3 umfasst, bei welchem das Flüssigkeitsspeiserohr (1) auf dem vorderseitigen Resonator (3) mittels eine Spannmuffe (20) festgespannt ist.

5. Sprühkopf für eine fragmentierte Flüssigkeit, dadurch gekennzeichnet, dass er ein Flüssigkeitsausstossrohr nach Anspruch 3 umfasst, dadurch weiter gekennzeichnet, dass dieses Rohr auf einem Gestell derart montiert ist, dass das Speiserohr auf diesem Gestell mittels einer Spannmuffe so befestigt ist, dass es um sich selbst gedreht werden kann.

6. Sprühkopf für eine fragmentierte Flüssigkeit nach Anspruch 5, dadurch gekennzeichnet, dass wenigstens ein Gestell (200) in einem Träger (60) in Stellung gebracht ist, wobei dieses Gestell (200) um eine Achse (88) schwenkbar ist und mittels einer Klemmschraube (70) in einer bestimmten Stellung festgeklemmt ist.

7. Sprühkopf für eine fragmentierte Flüssigkeit nach Anspruch 6, dadurch gekennzeichnet, dass dieser Träger (60) ein Mehrfachträger ist, der eine Mehrzahl von Gestellen aufnehmen kann, die jeweils um eine gemeinsame Achse schwenkbar sind.

8. Sprühkopf für eine fragmentierte Flüssigkeit nach einem der Ansprüche 4 bis 7, dadurch gekennzeichnet, dass die Flüssigkeit Tinte ist, die in Form eines Tintenstrahls für einen Drucker fragmentiert wird.
